# EUROPÄISCHE PATENTSCHRIFT

(11) **EP 3 886 627 B1**
(45) Veröffentlichungstag und Bekanntmachung des Hinweises auf die Patenterteilung: **26.10.2022**
(21) Anmeldenummer: 19821238.3
(22) Anmeldetag: 29.11.2019
(51) Int. Cl.: A43B 1/00, A43B 5/04, A43B 23/26

(54) **ZUNGE UND VERFAHREN ZUM ANPASSEN EINER ZUNGE FÜR EINEN SPORTSCHUH**
TONGUE AND METHOD FOR ADAPTING A TONGUE FOR A SPORTS SHOE
LANGUETTE ET PROCÉDÉ POUR AJUSTER UNE LANGUETTE POUR CHAUSSURE DE SPORT

(30) Priorität: 30.11.2018 AT 510612018
(43) Veröffentlichungstag der Anmeldung: 06.10.2021
(73) Patentinhaber: Fischer Sports GmbH, 4910 Ried/Innkreis (AT)
(72) Erfinder: QUAGLIOTTO, Silvio, 31044 Montebelluna (TV) (IT); LEHNER, Severin, 81371 München (DE)
(74) Vertreter: SONN Patentanwälte OG
(86) Internationale Anmeldenummer: PCT/AT2019/060408
(87) Internationale Veröffentlichungsnummer: WO 2020/107051

(56) Entgegenhaltungen:
- CH-A5- 626 793
- US-A- 5 265 353

## Beschreibung

Die Erfindung betrifft eine Zunge für einen Sportschuh, vorzugsweise einen Skischuh, insbesondere eines Innenschuhs des Skischuhs, aufweisend einen oberen Abschnitt und einen Fußabschnitt, einen Vorderteil mit einer vorderen Fläche zum Inkontaktkommen mit dem Sportschuh und einer hinteren Fläche und einen Hinterteil mit einer hinteren Fläche zum Inkontaktkommen mit dem Bein eines Benutzers und einer vorderen Fläche, wobei zumindest abschnittsweise entlang eines Umfangs eine Verbindung zwischen der hinteren Fläche des Vorderteils und der vorderen Fläche des Hinterteils vorgesehen ist. Weiters betrifft die Erfindung einen Sportschuh. Darüber hinaus betrifft die Erfindung Verfahren zum Anpassen einer Zunge für einen Sportschuh, vorzugsweise einen Skischuh, insbesondere eines Innenschuhs des Skischuhs, wobei die Zunge einen oberen Abschnitt und einen Fußabschnitt, einen Vorderteil mit einer vorderen Fläche zum Inkontaktkommen mit dem Sportschuh und einer hinteren Fläche und einen Hinterteil mit einer hinteren Fläche zum Inkontaktkommen mit dem Bein eines Benutzers und einer vorderen Fläche, wobei zumindest abschnittsweise entlang eines Umfangs eine Verbindung zwischen der hinteren Fläche des Vorderteils und der vorderen Fläche des Hinterteils vorgesehen ist.

Es ist hinlänglich bekannt, dass Sportschuhe, insbesondere Skischuhe, einen, in der Regel weicheren Innenschuh aufweisen. Dieser Innenschuh kann eine Zunge aufweisen, wobei deren Vorderseite mit dem (äußeren) Schuh in Kontakt kommt, wohingegen ihre Rückseite mit dem Bein eines Trägers des Schuhs in Kontakt kommt. Die Zunge kann jedoch auch direkt für den Sportschuh selbst vorgesehen sein.

Ebenso ist es bekannt, dass die Zunge ein Vorderteil und ein Hinterteil aufweist. Dabei ist üblicherweise zwischen dem Vorder- und dem Hinterteil ein Futter bzw. eine Polsterung vorgesehen, wobei eine vordere Fläche des Hinterteils und eine hintere Fläche des Vorderteils miteinander vernäht sind, um im davon begrenzten Raum die Polsterung vorgesehen ist. Das Vorderteil kann dabei beispielsweise aus einem verglichen mit dem Hinterteil härteren bzw. steiferen Material, z.B. Plastik, hergestellt sein, wobei dieses Material ein ähnliches Material wie der Skischuh selbst aufweisen kann.

Die DE 20300750 Ul zeigt eine Zungenstruktur mit einem inneren Sitz, der dazu geeignet sein soll, einen komplementär geformten entfernbaren Einsatz zu positionieren. Dieser Sitz ist für den Träger allerdings nur durch das vorübergehende Entfernen des Futters selbst von der Polsterung zugänglich. Weiters ist eine Klappe vorgesehen, die über das obere Ende der Zunge geklappt und auf der gegenüberliegenden Seite der Zunge befestigt wird.

Die CH 626 793 A5 zeigt einen Innenschuh, der auf seiner Außenseite und gegebenenfalls auch an seiner Zungenlasche mit Polsterungen versehen ist. Zwischen diesen Polsterungen und dem Innenschuh besteht eine klettenartige Hafterverbindung in Form eines Klettenverschlusses.

Es besteht somit jedoch keine Möglichkeit, die Polsterung der Zunge einfach an das Bein eines Trägers anzupassen. Insbesondere besteht überhaupt keine Möglichkeit, die Zunge an den Fuß bzw. Rist des Trägers anzupassen. Weiters besteht keine Möglichkeit, eine Zunge bzw. eine Polsterung einer Zunge an einen Träger anzupassen, ohne eine vorhandene Polsterung entfernen bzw. eine neue Polsterung hinzufügen zu müssen. Ebenso kann mit den im Stand der Technik offenbarten Varianten die Polsterung nicht beliebig angepasst werden, sondern es sind bspw. verschiedene Formen vorgegeben. Es besteht im Stand der Technik auch keine dauerhafte und stabile Möglichkeit, die Polsterung zu halten und einen Zugang zur Polsterung verschlossen zu halten.

Es ist ein Ziel der Erfindung, eine einfache Möglichkeit bereitzustellen, die Zunge an das Bein, insbesondere Rist, eines Benutzers des Sportschuhs anzupassen. Weiters ist es ein Ziel der Erfindung, das in der Zunge vorliegende Futter anpassbar zu machen. Weiters soll die erfindungsgemäße Zunge Druckstellen, insbesondere durch die erfindungsgemäß notwendigen Anpassungen, möglichst vermeiden. Ebenso soll vorteilhafterweise der Zugang zur Polsterung möglichst einfach und stabil verschlossen werden können und die Polsterung soll nicht in der Zunge verrutschen können.

Dies wird erzielt durch eine Zunge wie eingangs erwähnt, wobei die Verbindung zwischen der hinteren Fläche des Vorderteils und der vorderen Fläche des Hinterteils entlang einer Abhebestrecke mittels wiederverschließbarer Verbindungselemente lösbar ist, wobei die Abhebestrecke zumindest im Fußabschnitt angeordnet ist, wobei die Verbindung entlang einer Fixierstrecke zerstörungsfrei unlösbar ist, wobei die Fixierstrecke zumindest eine Oberkante des Umfangs der vorderen Fläche des Hinterteils umfasst. Weiters wird dies erzielt durch einen Sportschuh mit einer erfindungsgemäßen Zunge. Ebenso wird dies erzielt durch ein Verfahren wie eingangs erwähnt, wobei das Verfahren die Schritte aufweist: Lösen der Verbindung zwischen der hinteren Fläche des Vorderteils und der vorderen Fläche des Hinterteils entlang einer Abhebestrecke mittels wiederverschließbarer Verbindungselemente, wobei die Abhebestrecke zumindest im Fußabschnitt angeordnet ist, und Verändern einer Polsterung der Zunge im von der hinteren Fläche des Vorderteils, der Verbindung und der vorderen Fläche des Hinterteils begrenzten Raum.

Somit ist es möglich, die vordere Fläche des Hinterteils von der hinteren Fläche des Vorderteils (oder umgekehrt) nach dem Lösen der wiederverschließbaren Verbindungselemente abzuklappen. Somit ist der Zugang zum Inneren der Zunge möglich und es können Anpassungen vorgenommen werden. Bspw. kann eine darin vorliegende Polsterung abgeschliffen oder Teile derer herausgeschnitten werden, um die Zunge an das Bein, insbesondere den Rist, eines Benutzers anzupassen. Es kann auch eine Polsterung eingefügt werden oder eine vorhandene Polsterung entfernt werden. Anschließend kann die zuvor gelöste Verbindung mittels der wiederverschließbaren Verbindungselemente wiederhergestellt werden. Somit kann auf einfache und schnelle Weise die Zunge an den Benutzer angepasst werden. Die Anpassung kann sich dabei nach der Form erfolgen und bspw. an eine Form des Beins angepasst werden. Die Anpassung kann sich auch auf die Härte bzw. Elastizität der Zunge beziehen. So können für unterschiedliche Einsatzgebiete des Sportschuhs Zungen mit unterschiedlichen Eigenschaften gewünscht sein; mit der vorliegenden Erfindung kann jedoch auch die (eine) Zunge an diese verschiedenen Einsatzgebiete schnell und einfach angepasst werden. Dadurch, dass die Abhebestrecke zumindest im Fußabschnitt angeordnet ist, kann die Zunge jedenfalls im Bereich des Rists angepasst werden. Dadurch, dass Verbindung, insbesondere die mittels wiederverschließbarer Verbindungselemente lösbare Verbindung im Bereich der Abhebestrecke, zwischen der hinteren Fläche des Vorderteils und der vorderen Fläche des Hinterteils und (zumindest abschnittsweise) entlang eines Umfangs angeordnet ist, kann besonders einfach eine stabile Verbindung erzielt werden. Insbesondere wirkt der Druck, den der Fuß bzw. das Bein auf die Verbindung, insbesondere in der Abhebestrecke, ausübt, verschließend auf die Verbindung ein. Es muss auch die Struktur der Zunge möglichst wenig gegenüber herkömmlichen Zungen verändert werden und es liegen keine hervorstehenden Teile oder Schwachstellen der Zunge vor, was bspw. der Fall wäre, wenn eine Klappe vorgesehen wäre, die zum Verschließen über das Ende eines Teils hinausreicht und umgeklappt wird. Weiters kann eine solche Verbindung zwischen der hinteren Fläche des Vorderteils und der vorderen Fläche des Hinterteils auch in einem Bereich vorgesehen sein, in dem ein Befestigungsmittel zur Befestigung der Zunge mit dem Sportschuh vorgesehen sein soll, ohne diese Befestigungsmöglichkeit zu schwächen. Die Verbindung kann selbstverständlich flächig ausgeführt sein; ebenso kann die Abhebestrecke eine Abhebefläche sein. Die Verbindung kann auch über den gesamten Bereich der hinteren Fläche des Vorderteils bzw. der vorderen Fläche des Hinterteils ausgeführt sein, wobei sie im Bereich einer Abhebestrecke bzw. einer Abhebefläche mittels wiederverschließbarer Verbindungselemente lösbar ist. Die vordere und/oder die hintere Fläche des Vorder- und/oder Hinterteils können jeweils die gesamte vordere bzw. hintere Fläche des jeweiligen Teils ausmachen, oder einen Teilbereich, wobei sie vorzugsweise zumindest 60% der jeweiligen Gesamtfläche ausmachen.

Die Zunge ist üblicherweise derart geformt, dass sie an das Bein und/oder den Schuh angepasst ist. Dementsprechend ist üblicherweise sowohl die hintere Fläche des Hinterteils als auch die vordere Fläche des Vorderteils (aus Sicht des Beines konkav) gekrümmt, um an die Krümmung des Beines bzw. des Schuhs angepasst zu sein. Der obere Abschnitt und der Fußabschnitt (bzw. die jeweils in der Krümmung der beiden verlaufenden Mittellinie) sind üblicherweise gegeneinander geneigt. Dabei liegt der Fußabschnitt (hauptsächlich) am Rist eines Trägers, während der obere Abschnitt (hauptsächlich) am Schienbein des Trägers liegt. Ein innerhalb der Krümmung des oberen Abschnitts und des Fußabschnitts verlaufende Mittellinie ist (bis auf einen Verbindungsabschnitt zwischen dem oberen Abschnitt und dem Fußabschnitt) üblicherweise im Wesentlichen gerade oder weist eine Krümmung über einen Winkel von weniger als 20° auf. Der Verbindungsabschnitt kann den Übergang vom oberen Abschnitt zum Fußabschnitt definieren und dabei eine Krümmung aufweisen, die dabei die Neigung des Fußabschnitts in jene des oberen Abschnitts überleitet. Zum Anpassen wird die Zunge, sofern sie in einem Sportschuh angeordnet ist, üblicherweise zuerst aus diesem entnommen. Das Hinterteil ist vorzugsweise, insbesondere im Bereich, der von der Abhebestrecke und einer Verbindungsstrecke der Endpunkte der Abhebestrecke gebildet wird, derart flexibel, dass er nach Lösen der Verbindung abgehoben bzw. weggeklappt werden kann. Es ist auch möglich, dass die gesamte Verbindung mittels wiederverschließbarer Verbindungselemente lösbar ist, und somit das Hinterteil vollständig vom Vorderteil wiederverbindbar gelöst werden kann. Im Inneren der Zunge kann insbesondere eine Polsterung (ein Futter) bearbeitet werden (bspw. durch Schleifen, Ausschneiden), ausgetauscht werden, hinzugefügt werden oder entfernt werden, um die Zunge an einen Benutzer anzupassen.

Es ist vorteilhaft, wenn die Zunge eine Befestigungsvorrichtung zur Befestigung der Zunge mit dem Sportschuh, insbesondere mit dem Innenschuh aufweist. Auf diese Weise kann die Zunge einfach mit dem Sportschuh, insbesondere dem Innenschuh, verbunden werden und auch einfach aus diesem entfernt werden, um die Polsterung anpassen zu können. Die Befestigungsvorrichtung kann beispielsweise ein Klettverschlussband sein, das z.B. auf einer Lasche angeordnet sein kann. Die Lasche ist vorzugsweise mit dem Fußabschnitt, insbesondere mit einem dem oberen Abschnitt abgewandten Ende des Fußabschnitts, verbunden, z.B. an einer vorderen Fläche des Vorderteils vernäht. Die Befestigungsvorrichtung ist insbesondere zur lösbaren Befestigung mit dem Sportschuh ausgelegt.

Gemäß einer bevorzugten Ausführungsform umfasst die Abhebestrecke zumindest eine Unterkante des Umfangs der vorderen Fläche des Hinterteils. Somit kann eine Polsterung des Fußteils besonders einfach angepasst werden.

Wenn die Abhebestrecke jenen Teil des Umfangs der vorderen Fläche des Hinterteils umfasst, der auf dem Fußabschnitt liegt, kann durch Lösen der Verbindung im Fußabschnitt, die vordere Fläche des Hinterteils oder die hintere Fläche des Vorderteils weggeklappt werden und es wird ein vollständiger Zugang zu dem Inneren der Zunge im Bereich des Fußabschnitts möglich.

Es ist vorgesehen, dass die Verbindung entlang einer Fixierstrecke zerstörungsfrei unlösbar ist, wobei die Fixierstrecke zumindest eine Oberkante des Umfangs der vorderen Fläche des Hinterteils umfasst. Alternativ kann die Fixierstrecke zumindest im oberen Abschnitt angeordnet sein. Somit sind das Hinterteil und das Vorderteil an zumindest der Fixierstrecke fest miteinander verbunden. Somit ist beispielsweise das Wiederverbinden der vorderen Fläche des Hinterteils mit der hinteren Fläche des Vorderteils, insbesondere das Ausrichten beim Wiederverbinden, einfacher. Auch kann somit eine insgesamt stabilere Verbindung erreicht werden.

Gemäß einer bevorzugten Ausführungsform umfasst die Fixierstrecke jenen Teil des Umfangs der vorderen Fläche des Hinterteils, der auf dem oberen Abschnitt liegt. Häufig ist es insbesondere notwendig, die Zunge im Fußabschnitt (und ggf. im Verbindungsabschnitt zwischen Fußabschnitt und oberem Abschnitt) anzupassen. Dadurch, dass die Fixierstrecke jenen Teil des Umfangs der vorderen Fläche des Hinterteils umfasst, der auf dem oberen Abschnitt liegt, kann die bei der Produktion vorgegebene Ausrichtung des Vorderteils und des Hinterteils im oberen Abschnitt bei der Anpassung nicht manipuliert werden. Weiters halten somit das Vorderteil und des Hinterteils besser aneinander. Bspw. können im Bereich der Fixierstrecke, die auch ein Fixierbereich sein kann, eine Klebeverbindung und/oder mehrere Nähte vorgesehen sein. Somit kann die Verbindung nur dort gelöst werden, wo dies auch tatsächlich erforderlich ist.

In einer bevorzugten Ausführungsform sind die hintere Fläche des Vorderteils und die vordere Fläche des Hinterteils entlang der Fixierstrecke vernäht. Somit kann eine besonders stabile, einfache und kostengünstige Verbindung gewährleistet werden.

Gemäß einer vorteilhaften Ausführungsform weisen die hintere Fläche des Vorderteils ein erstes Klettverschlussband und die vordere Fläche des Hinterteils ein zweites Klettverschlussband entlang der Abhebestrecke auf. Dabei ist das erste Klettverschlussband das Gegenelement zum zweiten Klettverschlussband. Bspw. kann das eine Klettverschlussband flexible Schlaufen und das andere Klettverschlussband Häkchen aufweisen. Das erste Klettverschlussband und/oder das zweite Klettverschlussband kann die hintere Fläche des Vorderteils oder die vordere Fläche des Hinterteils im Fußabschnitt im Wesentlichen vollständig bedecken oder in jenem Bereich, der von der Abhebestrecke und einer Verbindungsstrecke der Endpunkte der Abhebestrecke gebildet werden, im Wesentlichen vollständig bedecken. Somit kann eine besonders stabile Verbindung geschaffen werden. Da die Klettverschlussbänder auch zur Befestigung einer Polsterung dienen können, ist eine besonders einfache und gleichzeitig von der Lage her flexible Positionierung der Polsterung möglich.

Es ist vorteilhaft, wenn die Zunge im von der vorderen Fläche des Hinterteils, der Verbindung und der hinteren Fläche des Vorderteils begrenzten Raum eine Polsterung aufweist, wobei die Polsterung vorzugsweise, insbesondere geschäumtes, Polyurethan, insbesondere geschäumtes, Polyethylene und/oder Ethylen-Vinylacetat aufweist. Diese Materialien eignen sich besonders gut dazu, bearbeitet zu werden, wenn die Polsterung an den Benutzer angepasst werden soll. Bspw. können diese Materialien besonders gut mechanisch bearbeitet werden, insbesondere geschliffen oder Teile davon herausgeschnitten werden.

Wenn die vordere Fläche des Hinterteils und/oder die hintere Fläche des Vorderteils im von der vorderen Fläche des Hinterteils, der Verbindung und der hinteren Fläche des Vorderteils begrenzten Raum eine Haltevorrichtung zum Halten der Polsterung, insbesondere ein Klettverschlussband, vorzugsweise ein Klettverschlussband mit Schlaufen, aufweisen, kann eine besonders einfache, stabile und von der Lage her flexible Positionierung der Polsterung erreicht werden. Das Klettverschlussband kann insbesondere an das erste oder das zweite Klettverschlussband anschließend sein. Vorzugsweise weist die Polsterung ein Material auf, das mit dem Klettverschlussband wechselwirken kann. Bevorzugt kann das Material der Polsterung nur mit den Klettverschlüssen entweder der vorderen Fläche des Hinterteils oder der hinteren Fläche des Vorderteils wechselwirken, während das jeweils andere Teil den gleichen Klettverschlusstyp (männlich oder weiblich) wie das Material der Polsterung aufweist. Die vordere Fläche des Hinterteils oder die hintere Fläche des Vorderteils kann bspw. Samt und/oder Polyester aufweisen. Durch die Haltevorrichtung kann die Polsterung immer in der richtigen Lage gehalten werden und verrutscht nicht. Gleichzeitig sind bspw. keine eingefrästen Sitze notwendig, um die Polsterung in ihrer Lage zu halten, wodurch eine größere Möglichkeit der stabilen Positionierung in unterschiedlichen Lagen gegeben ist.

Gemäß einer bevorzugten Ausführungsform ist die Haltevorrichtung zum zerstörungsfrei lösbaren und wiederverbindbaren Halten der Polsterung vorgesehen. Somit kann bspw. ein Polsterelement der Polsterung einfach gegen ein anderes Polsterelement ausgetauscht werden.

Vorteilhafterweise ist eine Polsterung im von der vorderen Fläche des Hinterteils, der Verbindung und der hinteren Fläche des Vorderteils begrenzten Raum vorgesehen, wobei die Polsterung vorzugsweise von der Haltevorrichtung gehalten ist oder mit der vorderen Fläche des Hinterteils oder der hinteren Fläche des Vorderteils nicht zerstörungsfrei lösbar verbunden ist. Eine solche Polsterung kann bspw. besonders leicht geschliffen oder ein Teil der Polsterung ausgeschnitten werden, um die Zunge an das Bein eines Benutzers anzupassen.

Vorteilhafterweise weist Polsterung ein elastisch komprimierbares Material auf.

Bezugnehmend auf den erfindungsgemäßen Sportschuh kann der Sportschuh durch das Vorsehen einer erfindungsgemäßen Zunge besonders gut und einfach an das Bein eines Benutzers angepasst werden.

Bezugnehmend auf das erfindungsgemäße Verfahren wird nach dem Verändern der Polsterung vorzugsweise die Verbindung zwischen der hinteren Fläche des Vorderteils und der vorderen Fläche des Hinterteils entlang der Abhebestrecke mittels der wiederverschließbaren Verbindungselement wieder geschlossen werden. Somit kann schnell und einfach die Polsterung adaptiert werden.

Es ist vorteilhaft, wenn das Verfahren den Schritt umfasst: Abheben der hinteren Fläche des Vorderteils von der vorderen Fläche des Hinterteils im von der Abhebestrecke und einer Verbindungsstrecke der beiden Endpunkte der Abhebestrecke begrenzten Bereich. Anschließend kann die Polsterung einfach adaptiert werden, da ein guter Zugriff auf diese ermöglicht ist. Vorteilhafterweise ist das Vorderteil und/oder das Hinterteil im von der Abhebestrecke begrenzten Bereich flexibel. Es ist bevorzugt, wenn dies auf das Hinterteil zutrifft, da dieses ohnehin vorzugsweise flexibel ist, um sich an das Bein eines Benutzers besser anschmiegen bzw. anpassen zu können.

Gemäß einer bevorzugten Variante umfasst das Verändern der Polsterung das Austauschen einer ersten Polstereinheit (der Polsterung) gegen eine zweite Polstereinheit. Die erste bzw. die zweite Polstereinheit ist ein Teil der oder bildet die Polsterung und weist vorzugsweise dieselben vorteilhaften und bevorzugten Merkmale wie die Polsterung selbst auf bzw. wie für die Polsterung in dieser Offenbarung beschrieben. Ebenso kann die Polsterung gegen eine andere Polsterung ausgetauscht werden. Das Austauschen der Polsterung bietet eine schnelle Möglichkeit der Anpassung der Zunge an das Bein des Benutzers. Es kann eine Reihe von Austausch-Polstereinheiten vorgesehen sein. Es können auch mehrere Polstereinheiten ausgetauscht bzw. angebracht werden.

Es ist vorteilhaft, wenn das Austauschen einer ersten Polstereinheit gegen eine zweite Polstereinheit umfasst: Lösen und Entfernen der ersten Polstereinheit von einer Haltevorrichtung der vorderen Fläche des Hinterteils und/oder der hinteren Fläche des Vorderteils im von der vorderen Fläche des Hinterteils, der Verbindung und der hinteren Fläche des Vorderteils begrenzten Raum und Vorsehen und Befestigen der zweiten Polstereinheit an der Haltevorrichtung. Durch das Befestigen einer Polstereinheit an der Haltevorrichtung kann vorteilhafterweise eine Vielzahl an unterschiedlich geformten Polstereinheiten verwendet werden. Insbesondere kann eine eingebrachte Polstereinheit einen Großteil (oder den gesamten) des von der Abhebestrecke, der vorderen Fläche des Hinterteils und der hinteren Fläche des Vorderteils begrenzten Raumes ausfüllen

Vorteilhafterweise umfasst das Verändern der Polsterung das Anschleifen der Polsterung, wobei vorzugsweise die Polsterung an das Bein, insbesondere den Fuß, des Benutzers angepasst wird. Somit kann die Zunge bzw. die Polsterung besonders genau an das Bein eines Benutzers angepasst werden. Ebenso ist es in diesem Fall nicht notwendig, eine andere Polstereinheit einzubringen. Erst durch die Möglichkeit der mittels wiederverschließbarer Verbindungselemente entlang der Abhebestrecke lösbaren Verbindung wird dies ermöglicht.

Gemäß einer bevorzugten Variante umfasst das Verändern der Polsterung das Ausschneiden eines Teils der Polsterung, wobei vorzugsweise die Polsterung an das Bein, insbesondere den Fuß, des Benutzers angepasst wird. Somit kann eine besonders präzise Anpassung der Polsterung an das Bein eines Benutzers erfolgen, insbesondere auch ohne eine ursprüngliche Polsterung durch eine andere austauschen zu müssen.

Im Folgenden wird die Erfindung anhand von eines in Figuren gezeigten bevorzugten Ausführungsbeispiel näher erläutert. Die Figuren zeigen im Einzelnen:
Fig. 1 einen Skischuh mit einer montierten bevorzugten Ausführungsform der Zunge;
Fig. 2 dieselbe bevorzugte Ausführungsform der Zunge wie Fig. 1 verschlossen; und
Fig. 3 dieselbe bevorzugte Ausführungsform der Zunge wie Fig. 1 geöffnet und gedreht.

Fig. 1 bis 3 zeigen eine bevorzugte Ausführungsform der Zunge. In Fig. 1 ist die Zunge 1 mithilfe der Befestigungsvorrichtung 2 an dem Innenschuh 4 eines Sportschuhs (nicht gezeigt), vorzugsweise eines Skischuhs, befestigt. Selbstverständlich kann die Zunge auch direkt an einem Sportschuh, vorzugsweise an einem Skischuh, befestigt sein, wobei der Sportschuh einen Innenschuh aufweisen kann oder nicht. Somit können sämtliche hierin in Bezug auf den Innenschuh 4 beschriebenen Merkmale auch in Bezug auf (ausschließlich oder zusätzlich) den Sportschuh vorliegen. Die Zunge 1 kann auch ohne der Befestigungsvorrichtung 2 in dem Innenschuh 4 montiert werden und bspw. alleine durch ihre Form in dem Innenschuh 4 festgehalten sein. In dieser Ausführungsform ist die Befestigungsvorrichtung bspw. eine Lasche an einem unteren Ende der Zunge 1, wobei die Lasche auf einer Unterseite ein Klettverschlussband aufweist, das mit einem Gegenstück des Innenschuhs 4 zusammenwirkt. In Fig. 1 ist die Befestigungsvorrichtung 2 in einem teilweise gelösten Zustand gezeigt. Um die Polsterung der Zunge 1 verändern zu können, wird zur Vorbereitung vorzugsweise zuerst die Befestigungsvorrichtung 2 gelöst und die Zunge 1 aus dem Innenschuh 4 entfernt.

Die Merkmale der Zunge 1 werden insbesondere in Zusammenhang mit Fig. 2 und 3 beschrieben, sind aber teilweise auch in Fig. 1 sichtbar. In Fig. 3 ist die Zunge 1 dabei gegenüber der Darstellung in Fig. 2 um etwa 180° gedreht. Die Zunge 1 weist einen oberen Abschnitt 5 und einen Fußabschnitt 6 auf. Ein Verbindungsabschnitt zwischen dem oberen Abschnitt 5 und dem Fußabschnitt 6 definiert einen Winkel zwischen den beiden Abschnitten. Dabei ist der Verbindungsabschnitt flexibel; der definierte Winkel ist im im Innenschuh 4 befestigten Zustand üblicherweise größer als im entfernten Zustand. Der Winkel beträgt im befestigten Zustand vorzugsweise zwischen 45° und 120°. Im entfernten Zustand beträgt der Winkel vorzugsweise mehr als 10°. Im Verbindungsabschnitt können Rillen oder Ausnehmungen vorgesehen sein, die die Biegsamkeit in diesem Bereich erhöhen.

Die Zunge 1 weist ein Vorderteil 7 mit einer vorderen Fläche 8 zum Inkontaktkommen mit dem Innenschuh 4 und einer hinteren Fläche 9 auf. Weiters weist die Zunge ein Hinterteil 10 mit einer hinteren Fläche 11 (verdeckt in Fig. 1-3) zum Inkontaktkommen mit dem Bein eines Benutzers und einer vorderen Fläche 12 auf. Dabei kommt insbesondere jener Teil der hinteren Fläche 11 des Hinterteil 10, der auf dem Fußabschnitt liegt, mit dem Fuß bzw. dem Rist eines Benutzers in Kontakt, wohingegen jener Teil der hinteren Fläche 11 des Hinterteils 10, der auf dem oberen Abschnitt 5 liegt, mit dem Schienbein des Benutzers in Kontakt kommt. D.h., der Fußabschnitt 6 ist, wenn die Zunge 1 in einem Innenschuh 4 montiert ist und der Innenschuh 4 getragen wird, angrenzend zum Fuß des Trägers angeordnet, während der obere Abschnitt 5 angrenzend zum Schienbein des Trägers angeordnet ist.

Es ist zumindest abschnittsweise entlang eines Umfangs 13 eine Verbindung zwischen der hinteren Fläche 9 des Vorderteils 7 und der vorderen Fläche 12 des Hinterteils 10 vorgesehen, wobei die Verbindung entlang einer Abhebestrecke 14 mittels wiederverschließbarer Verbindungselemente 20 lösbar ist. Die wiederverschließbaren Verbindungselemente 20 können in diesem bspw. Klettverschlussbänder sein, wobei die hintere Fläche 9 des Vorderteils 7 ein erstes Klettverschlussband und die vordere Fläche 12 des Hinterteils 10 ein zweites Klettverschlussband (das zum ersten Klettverschlussband passende Gegenelement) aufweist. Die Abhebestrecke 14 umfasst jenen Teil des Umfangs 13, der auf dem Fußabschnitt 6 angeordnet ist. Dabei umfasst sie auch eine Unterkante 15 des Umfangs 13 der vorderen Fläche 12 des Hinterteils 10. In der vorliegenden Ausführungsform reicht die Abhebestrecke 14 teilweise auch auf den oberen Abschnitt 5, wobei dies selbstverständlich auch in Kombination mit den übrigen Eigenschaften dieser Ausführungsform nicht der Fall sein muss und die Abhebestrecke 14 bspw. auf den Fußabschnitt 6 beschränkt sein kann. Weiters ist die Verbindung entlang einer Fixierstrecke 16 zerstörungsfrei unlösbar. Dabei umfasst die Fixierstrecke 16 eine Oberkante 17 des Umfangs der vorderen Fläche 12 des Hinterteils 10. Entlang der Fixierstrecke 16 sind die hintere Fläche 9 des Vorderteils 7 und die vordere Fläche 12 des Hinterteils 10 vorzugsweise vernäht.

Die Zunge 1 weist im von der vorderen Fläche 12 des Hinterteils 10, der Verbindung (bzw. dem Umfang 13) und der hinteren Fläche 9 des Vorderteils 7 begrenzten Raum (im Zustand der über den Umfang 13 verschlossenen Verbindung) eine Polsterung 18 auf. Dabei weisen die vordere Fläche 12 des Hinterteils 10 und die hintere Fläche 9 des Vorderteils 7 eine Haltevorrichtung 19 zum Halten der Polsterung 18 auf. Im Konkreten ist die Polsterung 18 bspw. entweder mit der hinteren Fläche 9 des Vorderteils 7 verklebt oder wird von einem Klettverschlussband gehalten. Andererseits weist auch die vordere Fläche 12 des Hinterteils 10 eine Haltevorrichtung 19 (bspw. in Form eines weiteren Klettverschlussbandes) auf, von der ein weiteres (einzufügendes) Polsterelement gehalten werden kann oder das der Verbindung mit der bereits vorhandenen Polsterung 18 dient. Insbesondere die Haltevorrichtung 19 der vorderen Fläche 12 des Hinterteils 10 ist zum zerstörungsfrei lösbaren und wiederverbindbaren Halten der Polsterung 18 vorgesehen. Alternativ kann auch nur eine der Fläche 9, 12 eine Haltevorrichtung 19 aufweisen oder es kann keine Haltevorrichtung 19 vorgesehen sein, wobei die Polsterung bspw. alleine von den beiden mit der Verbindung verbundenen Flächen 9, 12 gehalten werden kann.

Um die Polsterung 18 an das Bein, insbesondere den Fuß, eines Benutzers anpassen zu können, wird zuerst die Zunge 1 aus dem Innenschuh 4 entfernt. Anschließend wird die Verbindung der hinteren Fläche 9 des Vorderteil 7 und der vorderen Fläche 12 des Hinterteil 10 entlang der Abhebestrecke 14 mittels wiederverschließbarer Verbindungselemente 20 gelöst. Die vordere Fläche 12 des Hinterteils 10 wird von der hinteren Fläche 9 des Vorderteil 7 im von der Abhebestrecke 14 und einer Verbindungsstrecke der beiden Endpunkte 21 (nur ein Endpunkt ist in Fig. 3 bezeichnet) der Abhebestrecke 14 begrenzten Bereich weggeklappt bzw. abgehoben. Es wird die Polsterung 18 verändert. Dafür kann eine erste Polstereinheit gegen eine zweite Polstereinheit ausgetauscht werden. Es kann auch nur eine Polstereinheit entfernt oder eine Polstereinheit hinzugefügt werden. Weiters ist es möglich, die Polsterung 18 anzuschleifen (in Fig. 3 gezeigt) und/oder einen Teil der Polsterung 18 auszuschneiden. Die Veränderung der Polsterung 18 sollte so erfolgen, dass die Zunge 1 bzw. die Polsterung an das Bein eines Benutzers angepasst wird. Anschließend können die vordere Fläche 12 des Hinterteils 10 und die hintere Fläche 9 des Vorderteils wieder zusammengeklappt werden und die Verbindung mittels der wiederverschließbaren Verbindungselemente 20 wieder geschlossen werden und die Zunge 1 wieder in einen Innenschuh 4 eingefügt werden, wobei die Zunge 1 vorzugsweise mit der Befestigungsvorrichtung 2 an dem Innenschuh 4 befestigt wird.

## Patentansprüche

1. Zunge (1) für einen Sportschuh, vorzugsweise einen Skischuh, insbesondere eines Innenschuhs (4) des Skischuhs, aufweisend
einen oberen Abschnitt (5) und einen Fußabschnitt (6),
einen Vorderteil (7) mit einer vorderen Fläche (8) zum Inkontaktkommen mit dem Sportschuh und einer hinteren Fläche (9) und
einen Hinterteil (10) mit einer hinteren Fläche (11) zum Inkontaktkommen mit dem Bein eines Benutzers und einer vorderen Fläche (12), wobei zumindest abschnittsweise entlang eines Umfangs (13) eine Verbindung zwischen der hinteren Fläche (9) des Vorderteils (7) und der vorderen Fläche (12) des Hinterteils (10) vorgesehen ist,
wobei die Verbindung zwischen der hinteren Fläche (9) des Vorderteils (7) und der vorderen Fläche (12) des Hinterteils (10) entlang einer Abhebestrecke (14) mittels wiederverschließbarer Verbindungselemente (20) lösbar ist, wobei die Abhebestrecke (14) zumindest im Fußabschnitt (6) angeordnet ist,
wobei die Verbindung entlang einer Fixierstrecke (16) zerstörungsfrei unlösbar ist, wobei die Fixierstrecke (16) zumindest eine Oberkante (17) des Umfangs (13) der vorderen Fläche (9) des Hinterteils (10) umfasst.

2. Zunge (1) nach Anspruch 1, **gekennzeichnet durch** eine Befestigungsvorrichtung (2) zur Befestigung mit dem Sportschuh, insbesondere mit dem Innenschuh (4).

3. Zunge (1) nach Anspruch 1 oder 2, **dadurch gekennzeichnet, dass** die Abhebestrecke (14) zumindest eine Unterkante (15) des Umfangs (13) der vorderen Fläche (12) des Hinterteils (10) umfasst.

4. Zunge (1) nach einem der vorhergehenden Ansprüche, **dadurch gekennzeichnet, dass** die Abhebestrecke (14) jenen Teil des Umfangs (13) der vorderen Fläche (12) des Hinterteils (10) umfasst, der auf dem Fußabschnitt (6) liegt.

5. Zunge (1) nach einem der Ansprüche 1 bis 4, **dadurch gekennzeichnet, dass** die Fixierstrecke (16) jenen Teil des Umfangs (13) der vorderen Fläche (12) des Hinterteils (10) umfasst, der auf dem oberen Abschnitt (5) liegt.

6. Zunge (1) nach einem der Ansprüche 1 bis 5, **dadurch gekennzeichnet, dass** die hintere Fläche (9) des Vorderteils (7) und die vordere Fläche (12) des Hinterteils (10) entlang der Fixierstrecke (16) vernäht sind.

7. Zunge (1) nach einem der vorhergehenden Ansprüche, **dadurch gekennzeichnet, dass** die hintere Fläche (9) des Vorderteils (7) ein erstes Klettverschlussband und die vordere Fläche (12) des Hinterteils (10) ein zweites Klettverschlussband entlang der Abhebestrecke (14) aufweisen.

8. Zunge (1) nach einem der vorhergehenden Ansprüche, **dadurch gekennzeichnet, dass** die Zunge (1) im von der vorderen Fläche (12) des Hinterteils (10), der Verbindung und der hinteren Fläche (9) des Vorderteils (7) begrenzten Raum eine Polsterung (18) aufweist, wobei die Polsterung (18) vorzugsweise, insbesondere geschäumtes, Polyurethan, insbesondere geschäumtes, Polyethylene und/oder Ethylen-Vinylacetat aufweist.

9. Zunge (1) nach Anspruch 8, **dadurch gekennzeichnet, dass** die vordere Fläche (12) des Hinterteils (10) und/oder die hintere Fläche (9) des Vorderteils (7) im von der vorderen Fläche (12) des Hinterteils (10), der Verbindung und der hinteren Fläche (9) des Vorderteils (7) begrenzten Raum eine Haltevorrichtung (19) zum Halten der Polsterung (18), insbesondere ein Klettverschlussband, vorzugsweise ein Klettverschlussband mit Schlaufen, aufweisen.

10. Zunge (1) nach Anspruch 8 oder 9, **dadurch gekennzeichnet, dass** die Haltevorrichtung (19) zum zerstörungsfrei lösbaren und wiederverbindbaren Halten der Polsterung (18) vorgesehen ist.

11. Zunge (1) nach einem der vorhergehenden Ansprüche, **gekennzeichnet durch** eine Polsterung (18) im von der vorderen Fläche (12) des Hinterteils(10), der Verbindung und der hinteren Fläche (9) des Vorderteils (7) begrenzten Raum, wobei die Polsterung (18) vorzugsweise von der Haltevorrichtung (19) gehalten ist oder mit der vorderen Fläche (12) des Hinterteils (10) oder der hinteren Fläche (9) des Vorderteils (7) nicht zerstörungsfrei lösbar verbunden ist, wobei vorzugsweise die Polsterung (18) ein elastisch komprimierbares Material aufweist.

12. Sportschuh, insbesondere Skischuh, **gekennzeichnet durch** eine Zunge (1) nach einem der vorhergehenden Ansprüche.

13. Verfahren zum Anpassen einer Zunge (1) nach einem der Ansprüche 1 bis 12,
mit den Schritten:
Lösen der Verbindung zwischen der hinteren Fläche (9) des Vorderteils (7) und der vorderen Fläche (12) des Hinterteils (10) entlang der Abhebestrecke (14) mittels der wiederverschließbaren Verbindungselemente (20),
Verändern einer Polsterung (18) der Zunge (1) im von der hinteren Fläche (9) des Vorderteils (7), der Verbindung und der vorderen Fläche (12) des Hinterteils (10) begrenzten Raum.

14. Verfahren nach Anspruch 13, **dadurch gekennzeichnet, dass** das Verändern der Polsterung (18) umfasst:
Austauschen einer ersten Polstereinheit gegen eine zweite Polstereinheit und/oder
Anschleifen der Polsterung (18), wobei vorzugsweise die Polsterung (18) an das Bein, insbesondere den Fuß, des Benutzers angepasst wird, und/oder
Ausschneiden eines Teils der Polsterung (18), wobei vorzugsweise die Polsterung (18) an das Bein, insbesondere den Fuß, des Benutzers angepasst wird, und/oder
Abheben der hinteren Fläche (9) des Vorderteils (7) von der vorderen Fläche (12) des Hinterteils (10) im von der Abhebestrecke (14) und einer Verbindungsstrecke der beiden Endpunkte (21) der Abhebestrecke (14) begrenzten Bereich.

15. Verfahren nach Anspruch 14, **dadurch gekennzeichnet, dass** das Austauschen einer ersten Polstereinheit gegen eine zweite Polstereinheit umfasst:
Lösen und Entfernen der ersten Polstereinheit von einer Haltevorrichtung (19) der vorderen Fläche (9) des Hinterteils (10) und/oder der hinteren Fläche (12) des Vorderteils (7) im von der vorderen Fläche (12) des Hinterteils (10), der Verbindung und der hinteren Fläche (9) des Vorderteils (7) begrenzten Raum und
Vorsehen und Befestigen der zweiten Polstereinheit an der Haltevorrichtung (19).

## Claims

1. Tongue (1) for a sports shoe, preferably a ski boot, in particular an inner shoe (4) of the ski boot, comprising an upper portion (5) and a foot portion (6), a front part (7) having a front face (8) for coming into contact with the sports shoe, and a rear face (9) and a rear part (10) having a rear face (11) for coming into contact with the leg of a user and a front face (12), wherein a connection between the rear face (9) of the front part (7) and the front face (12) of the rear part (10) is provided at least in portions along a periphery (13), wherein the connection between the rear face (9) of the front part (7) and the front face (12) of the rear part (10) is releasable along a lifting portion (14) by means of reclosable connecting elements (20), wherein the lifting portion (14) is arranged at least in the foot portion (6), wherein the connection is non-destructively non-releasable along the fixing portion (16), wherein the fixing portion (16) has at least one upper edge (17) of the periphery (13) of the front face (9) of the rear part (10).

2. Tongue (1) according to claim 1, **characterised by** a fastening device (2) for fastening to the sports shoe, in particular to the inner shoe (4).

3. Tongue (1) according to either claim 1 or claim 2, **characterised in that** the lifting portion (14) has at least one lower edge (15) of the periphery (13) of the front face (12) of the rear part (10).

4. Tongue (1) according to any of the preceding claims, **characterised in that** the lifting portion (14) comprises the part of the periphery (13) of the front face (12) of the rear part (10) which lies on the foot portion (6).

5. Tongue (1) according to any of claims 1 to 4, **characterised in that** the fixing portion (16) comprises the part of the periphery (13) of the front face (12) of the rear part (10) which lies on the upper portion (5).

6. Tongue (1) according to any of claims 1 to 5, **characterised in that** the rear face (9) of the front part (7) and the front face (12) of the rear part (10) are sewn along the fixing portion (16).

7. Tongue (1) according to any of the preceding claims, **characterised in that** the rear face (9) of the front part (7) has a first hook-and-loop fastener strap and the front face (12) of the rear part (10) has a second hook-and-loop fastener strap along the lifting portion (14).

8. Tongue (1) according to any of the preceding claims, **characterised in that** the tongue (1) has a cushioning (18) in the space delimited by the front face (12) of the rear part (10), the connection and the rear face (9) of the front part (7), the cushioning (18) preferably comprising, in particular foamed, polyurethane, in particular foamed, polyethylenes and/or ethylene vinyl acetate.

9. Tongue (1) according to claim 8, **characterised in that** the front face (12) of the rear part (10) and/or the rear face (9) of the front part (7) have, in the space delimited by the front face (12) of the rear part (10), the connection and the rear face (9) of the front part (7), a holding device (19) for holding the cushioning (18), in particular a hook-and-loop fastener strap, preferably a hook-and-loop fastener strap with loops.

10. Tongue (1) according to either claim 8 or claim 9, **characterised in that** the holding device (19) is provided for the non-destructively releasable and reconnectable holding of the cushioning (18).

11. Tongue (1) according to any of the preceding claims, **characterised by** a cushioning (18) in the space delimited by the front face (12) of the rear part (10), the connection and the rear face (9) of the front part (7), the cushioning (18) preferably being held by the holding device (19) or being non-destructively releasably connected to the front face (12) of the rear part (10) or the rear face (9) of the front part (7), the cushioning (18) preferably comprising an elastically compressible material.

12. Sports shoe, in particular ski boot, **characterised by** a tongue (1) according to any of the preceding claims.

13. Method for adjusting a tongue (1) according to any of claims 1 to 12, comprising the steps of:
releasing the connection between the rear face (9) of the front part (7) and the front face (12) of the rear part (10) along the lifting portion (14) by means of the reclosable connecting elements (20), changing a cushioning (18) of the tongue (1) in the space delimited by the rear face (9) of the front part (7), the connection and the front face (12) of the rear part (10).

14. Method according to claim 13, **characterised in that** changing the cushioning (18) comprises:
replacing a first cushion unit with a second cushion unit and/or smoothing the cushioning (18), the cushioning (18) preferably being adapted to the leg, in particular the foot, of the user, and/or cutting out a part of the cushioning (18), the cushioning (18) preferably being adapted to the leg, in particular the foot, of the user, and/or lifting the rear face (9) of the front part (7) off the front face (12) of the rear part (10) in the region delimited by the lifting portion (14) and a connecting portion of the two end points (21) of the lifting portion (14).

15. Method according to claim 14, **characterised in that** replacing a first cushion unit with a second cushion unit comprises:
releasing and removing the first cushion unit from a holding device (19) of the front face (9) of the rear part (10) and/or the rear face (12) of the front part (7) in the space delimited by the front face (12) of the rear part (10), the connection and the rear face (9) of the front part (7), and providing and fastening the second cushion unit to the holding device (19).

## Revendications

1. Languette (1) pour une chaussure de sport, de préférence une chaussure de ski, en particulier un chausson (4) de la chaussure de ski, comportant
un segment supérieur (5) et un segment de pied (6),
une partie avant (7) avec une surface avant (8) destinée à venir en contact avec la chaussure de sport et une surface arrière (9)
et
une partie arrière (10) avec une surface arrière (11) destinée à venir en contact avec la jambe d'un utilisateur et une surface avant (12), où au moins par segments le long d'une périphérie (13) une liaison entre la surface arrière (9) de la partie avant (7) et la surface avant (12) de la partie arrière (10) est prévue,
où la liaison entre la surface arrière (9) de la partie avant (7) et la surface avant (12) de la partie arrière (10) peut être rompue le long d'une section de soulèvement (14) au moyen d'éléments de liaison (20) refermables, où la section de soulèvement (14) est disposée au moins dans le segment de pied (6),
où la liaison peut être rompue sans destruction le long d'une section de fixation (16), où la section de fixation (16) comprend au moins un bord supérieur (17) de la périphérie (13) de la surface avant (9) de la partie arrière (10).

2. Languette (1) selon la revendication 1, **caractérisée par** un dispositif de fixation (2) pour la fixation à la chaussure de sport, en particulier au chausson (4).

3. Languette (1) selon la revendication 1 ou 2, **caractérisée en ce que** la section de soulèvement (14) comprend au moins un bord inférieur (15) de la périphérie (13) de la surface avant (12) de la partie arrière (10).

4. Languette (1) selon l'une des revendications précédentes, **caractérisée en ce que** la section de soulèvement (14) comprend la partie de la périphérie (13) de la surface avant (12) de la partie arrière (10) qui est située sur le segment de pied (6).

5. Languette (1) selon l'une des revendications 1 à 4, **caractérisée en ce que** la section de fixation (16) comprend la partie de la périphérie (13) de la surface avant (12) de la partie arrière (10) qui est située sur le segment supérieur (5).

6. Languette (1) selon l'une des revendications 1 à 5, **caractérisée en ce que** la surface arrière (9) de la partie avant (7) et la surface avant (12) de la partie arrière (10) sont cousues le long de la section de fixation (16).

7. Languette (1) selon l'une des revendications précédentes, **caractérisée en ce que** la surface arrière (9) de la partie avant (7) comporte une première bande de fermeture velcro et la surface avant (12) de la partie arrière (10) comporte une deuxième bande de fermeture velcro le long de la section de soulèvement (14).

8. Languette (1) selon l'une des revendications précédentes, **caractérisée en ce que** la languette (1) comporte un rembourrage (18) dans l'espace limité par la surface avant (12) de la partie arrière (10), la liaison et la surface arrière (9) de la partie avant (7), où le rembourrage (18) comporte de préférence du polyuréthane, en particulier expansé, du polyéthylène et/ou de l'éthylène-acétate de vinyle, en particulier expansé.

9. Languette (1) selon la revendication 8, **caractérisée en ce que** la surface avant (12) de la partie arrière (10) et/ou la surface arrière (9) de la partie avant (7) comportent dans l'espace limité par la surface avant (12) de la partie arrière (10), la liaison et la surface arrière (9) de la partie avant (7), un dispositif de maintien (19) pour maintenir le rembourrage (18), en particulier une bande de fermeture velcro, de préférence une bande de fermeture velcro avec des boucles.

10. Languette (1) selon la revendication 8 ou 9, **caractérisée en ce que** le dispositif de maintien (19) est prévu pour le maintien du rembourrage (18) amovible et pouvant être rétabli sans destruction.

11. Languette (1) selon l'une des revendications précédentes, **caractérisée par** un rembourrage (18) dans l'espace limité par la surface avant (12) de la partie arrière (10), la liaison et la surface arrière (9) de la partie avant (7), où le rembourrage (18) est de préférence maintenu par le dispositif de maintien (19) ou n'est pas lié de manière amovible sans destruction avec la surface avant (12) de la partie arrière (10) ou la surface arrière (9) de la partie avant (7), où de préférence le rembourrage (18) comporte un matériau élastiquement compressible.

12. Chaussure de sport, en particulier chaussure de ski, **caractérisée par** une languette (1) selon l'une des revendications précédentes.

13. Procédé pour adapter une languette (1) selon l'une des revendications 1 à 12,
avec les étapes:
rupture de la liaison entre la surface arrière (9) de la partie avant (7) et la surface avant (12) de la partie arrière (10) le long de la section de soulèvement (14) au moyen des éléments de liaison refermables (20),
changement d'un rembourrage (18) de la languette (1) dans l'espace limité par la surface arrière (9) de la partie avant (7), la liaison et la surface avant (12) de la partie arrière (10).

14. Procédé selon la revendication 13, **caractérisé en ce que** le changement du rembourrage (18) comprend:
le remplacement d'une première unité de rembourrage par une deuxième unité de rembourrage et/ou
le meulage du rembourrage (18), où de préférence le rembourrage (18) est adapté à la jambe, en particulier au pied, de l'utilisateur, et/ou
le découpage d'une partie du rembourrage (18), où de préférence le rembourrage (18) est adapté à la jambe, en particulier au pied, de l'utilisateur, et/ou
le soulèvement de la surface arrière (9) de la partie avant (7) de la surface avant (12) de la partie arrière (10) dans le domaine limité par la section de soulèvement (14) et une section de liaison des deux points d'extrémité (21) de la section de soulèvement (14).

15. Procédé selon la revendication 14, **caractérisé en ce que** le remplacement d'une première unité de rembourrage par une deuxième unité de rembourrage comprend:
la séparation et le retrait de la première unité de rembourrage d'un dispositif de maintien (19) de la surface avant (9) de la partie arrière (10) et/ou de la surface arrière (12) de la partie avant (7) dans l'espace limité par la surface avant (12) de la partie arrière (10), la liaison et la surface arrière (9) de la partie avant (7) et
la fourniture et la fixation de la deuxième unité de rembourrage au dispositif de maintien (19).
